# FASCICULE DE BREVET EUROPEEN

(11) **EP 3 981 941 B1**
(45) Date de publication et mention de la délivrance du brevet: **21.02.2024**
(21) Numéro de dépôt: 21202001.0
(22) Date de dépôt: 11.10.2021
(51) Int. Cl.: E06B 7/10, F24F 13/28

(54) **ENTRÉE D'AIR POUR MENUISERIE, MENUISERIE ET INSTALLATION DE VENTILATION COMPRENANT UNE TELLE ENTRÉE D'AIR**
LUFTEINLASS FÜR FENSTERRAHMEN, FENSTERRAHMEN UND LÜFTUNGSANLAGE MIT EINEM SOLCHEN LUFTEINLASS
AIR INTAKE FOR JOINERY, JOINERY AND VENTILATION INSTALLATION INCLUDING SUCH AN AIR INTAKE

(30) Priorité: 12.10.2020 FR 2010401
(43) Date de publication de la demande: 13.04.2022
(73) Titulaire: Anjos Ventilation, 01230 Torcieu (FR)
(72) Inventeur: BARBARIN, Laurent Hervé, 01500 Ambérieu en Bugey (FR); BARBARIN, Christian Gilles, 01500 Ambérieu en Bugey (FR)
(74) Mandataire: Lavoix

(56) Documents cités:
- DE-B4-112011 105 641
- FI-U1- 10 000
- FR-A1- 3 036 172
- FR-A1- 3 067 096
- FR-A1- 3 072 409
- US-A1- 2010 323 603

## Description

La présente invention concerne une entrée d'air pour menuiserie, une menuiserie et une installation de ventilation comprenant une telle entrée d'air.

Les logements devant être ventilés pour des raisons d'hygiène et de confort, ils sont généralement équipés d'une installation de ventilation. Parmi les divers types d'installation de ventilation, on s'intéresse ici plus particulièrement aux installations de ventilation mécanique contrôlée simple flux, dite aussi VMC simple flux. Une VMC simple flux comprend des bouches d'entrée d'air, que l'on dispose dans les pièces de vie comme les chambres et le séjour pour laisser pénétrer de l'air neuf depuis l'extérieur, et des bouches d'extraction d'air, que l'on dispose dans les pièces dites « techniques » du logement, comme dans la cuisine, les WC et la salle de bains. L'air vicié est extrait du logement par un dispositif mécanique d'extraction, qui aspire l'air vicié par les bouches d'extraction, ce qui crée une dépression à l'intérieur du logement et fait entrer de l'air neuf par les bouches d'entrée d'air, dites aussi simplement « entrées d'air ».

Il existe principalement deux types d'entrées d'air : les entrées d'air murales, conçues pour être fixées sur un mur, c'est-à-dire dans le gros oeuvre, et les entrées d'air pour menuiserie. L'invention porte spécifiquement sur une entrée d'air pour menuiserie. Un des avantages liés à l'utilisation d'une entrée d'air pour menuiserie est que son montage est simple et peu couteux.

Les menuiseries sont l'ensemble des ouvrages de remplissage et de fermeture des ouvertures ménagées dans les murs donnant sur l'extérieur du logement. L'appellation « menuiserie » ne concerne pas exclusivement les ouvrages réalisés en bois. On connait par exemple les menuiseries en aluminium ou en matière polymère synthétique telle que le PVC.

L'air extérieur est souvent chargé de particules ou de pollens par exemple. Actuellement, la règlementation en France n'autorise pas l'utilisation d'entrées d'air équipées de filtre, puisque les filtres sont soumis à l'encrassement et sont amenés, à terme, à être colmatés et à empêcher le passage de l'air.

US-2010/323603-A1 décrit, par exemple, une entrée d'air avec une portion fixe montée sur un mur, sous une fenêtre, et une portion mobile comprenant un clapet, pour la régulation du flux d'air, et un couvercle, qui ménage avec la portion fixe, lorsque le couvercle est dans une position d'utilisation, un logement de réception d'un filtre. Pour changer le filtre, la portion mobile doit être démontée pour accéder au filtre. Le clapet n'est pas prévu pour libérer l'accès au filtre lors de son changement, et l'entrée d'air ne peut fonctionner sans le couvercle en position d'utilisation.

FI-10 000-U1 décrit, par exemple, un dispositif de filtration installé entre deux fenêtres d'une double fenêtre. Un capot, réalisé en métal, est monté pivotant par rapport à la fenêtre extérieure et est rappelé au moyen d'aimants vers une position d'utilisation, dans laquelle le capot à la fois maintient un filtre dans un rail en U fixé sur la fenêtre extérieure et à la fois canalise un flux d'air au travers de ce filtre. Le dispositif de filtration ne peut fonctionner sans le capot pivotant en position d'utilisation.

FR-3 072 409-A1 décrit, par exemple, une bouche de circulation d'air avec un atténuateur acoustique. Aucun filtre à poussière n'est décrit, et la structure interne de l'atténuateur acoustique n'est pas détaillée.

DE-11 2011 105641-B4 décrit un module miniaturisé de VMC double-flux configuré pour être monté directement sur une menuiserie, avec une entrée d'air et un filtre agencé en regard de l'entrée d'air, dans le module miniaturisé de VMC. Le filtre n'est donc pas fixé directement à la menuiserie. En configuration d'utilisation, le module de VMC est fermé par un capot, qui maintient le filtre en position et canalise le flux d'air. Le capot doit être démonté pour accéder au filtre, tandis que le module ne peut fonctionner sans le capot assemblé au reste de la VMC.

FR-3 036 172-A1 décrit, par exemple, une entrée d'air avec un boitier, clipsé sur un socle vissé sur une menuiserie. Le boitier ménage un logement de réception d'un filtre. L'entrée d'air ne peut fonctionner sans le boitier clipsé au socle. Lors de la fermeture ou de l'ouverture brutale des ouvrants, par exemple en cas de courant d'air, le poids combiné du boitier et du filtre risque de causer leur séparation du socle.

FR-3 067 096-A1 décrit une entrée d'air combinant, dans un même boitier, un dispositif de régulation de débit et un filtre. Le boitier, relativement lourd et encombrant, est monté par clipsage sur un socle fixé sur la menuiserie. La fixation de l'entrée d'air sur le socle et particulièrement difficile à réaliser, en effet le poids important de l'entrée d'air à tendance à faire déclipser la pièce de son support, cela arrive par exemple lors de la fermeture ou de l'ouverture brutale des ouvrants en cas de courant d'air. Le filtre est reçu dans le boitier, et l'entrée d'air ne peut fonctionner sans le boitier clipsé sur le socle.

C'est à ces problèmes qu'entend plus particulièrement remédier l'invention, en proposant une entrée d'air qui soit plus pratique d'utilisation.

À cet effet, l'invention concerne une entrée d'air, configurée pour être montée sur un passage d'air traversant une menuiserie, le passage présentant une ouverture intérieure et une ouverture extérieure opposée et étant configuré pour laisser passer un flux d'air, l'entrée d'air comprenant un module de filtration, destiné à filtrer le flux d'air. Le module de filtration est configuré pour être fixé directement à la menuiserie en regard de l'ouverture intérieure.

Selon l'invention, le module de filtration comprend, en outre, un support, qui délimite un logement de réception d'un filtre et qui est destiné à être fixé directement à la menuiserie, le support comprenant des pattes de maintien du filtre dans le logement et en regard de l'ouverture intérieure.

Grâce à l'invention, le module de filtration, fixé directement à la menuiserie, ne risque plus se détacher de la menuiserie, par exemple lors d'un nettoyage. Les risques d'endommager le module de filtration sont réduits, ce qui est plus pratique. En outre le module de filtration est plus léger, moins encombrant et donc plus facile à fixer sur la menuiserie.

Selon des aspects avantageux mais non obligatoires de l'invention, une telle entrée d'air peut incorporer une ou plusieurs des caractéristiques suivantes prises isolément ou selon toute combinaison techniquement admissible :
- le module de filtration comprend, en outre, un enjoliveur, configuré pour être assemblé au support, le module de filtration définissant une configuration assemblée, dans laquelle l'enjoliveur est assemblé au support, et une configuration désassemblée, dans laquelle le filtre peut être extrait de son logement.
- L'enjoliveur est adapté pour être assemblé au et désassemblé du support sans outil.
- L'entrée d'air comprend, en outre, un module de régulation du flux d'air, qui est configuré pour être fixé directement à la menuiserie en regard de l'ouverture extérieure et qui est conçu pour réguler le flux d'air traversant le passage.

L'invention concerne également une menuiserie, destinée à obturer au moins en partie une ouverture ménagée dans un mur, la menuiserie comprenant un côté intérieur, un coté extérieur et un passage traversant qui débouche sur le côté intérieur par une ouverture intérieure, et qui débouche sur le côté extérieur par une ouverture extérieure. La menuiserie comprend aussi une entrée d'air telle que décrit précédemment, le module de filtration étant fixé directement à la menuiserie en regard de l'ouverture intérieure, tandis que le module de régulation est fixé directement à la menuiserie en regard de l'ouverture extérieure.

L'invention concerne enfin une installation de ventilation, notamment de ventilation mécanique contrôlée simple flux, comprenant au moins une menuiserie telle que décrit précédemment, au moins une bouche d'extraction, et un dispositif mécanique d'extraction.

L'invention sera mieux comprise, et d'autres avantages de celle-ci apparaîtront plus clairement à la lumière de la description qui va suivre, d'un mode de réalisation d'une entrée d'air, d'une menuiserie et d'une installation de ventilation conformes à son principe, donnée uniquement à titre d'exemple et faite en référence aux dessins annexés, dans lesquels :
- [Fig 1] la figure 1 est coupe d'une installation de ventilation selon l'invention, comprenant une menuiserie et une entrée d'air selon l'invention ;
- [Fig 2] la figure 2 est une vue en perspective partiellement éclatée de la menuiserie et de l'entrée d'air de la figure 1, et
- [Fig 3] la figure 3 est une vue en perspective éclatée d'un élément de l'entrée d'air de la figure 1.

Une installation de ventilation 2 est représentée schématiquement sur la figure 1. Dans le cadre de la présente description, l'installation de ventilation 2 est une installation de ventilation mécanique contrôlée simple flux, désignée aussi par « VMC » 2. La VMC 2 est configurée pour forcer la circulation de l'air dans un logement, entre des entrées d'air et des bouches d'extraction.

Sur la figure 1, la VMC 2 comprend une menuiserie 4, une bouche d'extraction 6 et un dispositif mécanique d'extraction 8.

Le dispositif mécanique d'extraction 8, qui est ici représenté schématiquement par un ventilateur, est relié à la bouche extraction 6 par un conduit d'extraction 62, le dispositif d'extraction 8 étant configuré pour aspirer de l'air par la bouche d'extraction 6, le flux d'air extrait étant représenté par une flèche F6. Le flux d'air extrait F6 est ensuite rejeté vers l'extérieur du logement, le flux d'air rejeté étant représenté par une flèche F8. Selon les cas, le dispositif d'extraction 8 est installé à l'intérieur du logement, par exemple dans le cas d'une maison individuelle. Dans le cas d'un immeuble comprenant plusieurs appartements, le dispositif d'extraction 8 est généralement commun à plusieurs logements, et placé à l'extérieur des logements, dans un local technique ou bien sur le toit de l'immeuble.

La bouche d'extraction 6 est ménagée de préférence dans les pièces techniques du logement. Par exemple, la bouche d'extraction 6 est ménagée dans le plafond d'une salle de bain ou dans le mur d'une cuisine, le dispositif d'extraction 8 rejetant ensuite l'air extrait à l'extérieur du logement.

La menuiserie 4 est équipée d'une entrée d'air 100, configurée pour laisser entrer l'air extérieur dans le logement. La menuiserie 4 est montée sur une ouverture 12 ménagée dans un mur 14. Le mur 14, qui est ici supposé être plan et vertical, est un mur séparant l'intérieur du logement de l'extérieur du logement. Le mur 14 définit ainsi un côté intérieur 16A et un côté extérieur 16B, opposé du côté intérieur 16A.

La menuiserie 4 obture l'ouverture 12. Le côté intérieur 16A et le côté extérieur 16B du mur 14 sont aussi respectivement un côté intérieur et un côté extérieur pour la menuiserie 4. La menuiserie 4 est ici une fenêtre, qui comprend un dormant 42 et un ouvrant 44. Le dormant 42 est fixé au mur 14, tandis que le l'ouvrant 44, qui comprend ici un double-vitrage 45, est mobile par rapport au dormant 42 entre une position ouverte, non représentée, et une position fermée, telle que représentée sur les figures 1 et 2. Lorsque l'ouvrant 44 est en position fermée, aucun flux d'air ne peut s'infiltrer entre l'ouvrant 44 et le dormant 42. En variante non représentée, la menuiserie 4 est fixe, c'est-à-dire qu'elle comprend seulement un vitrage 45, directement monté sur le dormant 42. Selon une autre variante non représentée, l'ouvrant 44 ne comprend pas de vitrage, par exemple lorsque la menuiserie 4 est une porte.

La menuiserie 4 comprend en outre un passage 46, qui relie le côté intérieur 16A au côté extérieur 16B lorsque la menuiserie 4 est en configuration fermée. Ainsi, l'ouverture 12 est partiellement obturée par la menuiserie 4 et l'air extérieur peut seulement pénétrer dans le logement en traversant le passage 46. Le passage 46 débouche du côté intérieur 16A par une ouverture intérieure 48A, tandis que le passage 46 débouche du côté extérieur 16B par une ouverture extérieure 48B.

Dans l'exemple illustré, le passage 46 est ménagé dans l'ouvrant 44 de la menuiserie 4. En variante non représentée, le passage 46 peut être ménagé dans le dormant 42 de la menuiserie 4, par exemple lorsque la menuiserie 4 est une porte, une porte-fenêtre, ou encore une fenêtre fixe, etc. On comprend que quel que soit le type de menuiserie 4, la menuiserie 4 comprend un passage 46 et définit une configuration fermée, dans laquelle l'air peut seulement circuler entre le côté extérieur 16B et le côté intérieur 16A en traversant le passage 46. Lorsque le dispositif d'extraction 8 est en marche, la dépression créée à l'intérieur du logement fait que le flux d'air s'écoule, par le passage 46, préférentiellement du côté extérieur 16B vers le côté intérieur 16A, le flux d'air au sein du passage 46 étant représenté par une flèche F46.

L'entrée d'air 100 comprend un module de régulation 110 et un module de filtration 130.

Le module de régulation 110 est fixé directement à la menuiserie 4 en regard de l'ouverture extérieure 48B. Par « directement », on entend que la fixation du module de régulation 110 à la menuiserie 4 est suffisamment résistante pour réduire les risques de décrochement accidentels du module de régulation 110, par exemple lorsque l'ouvrant 44 se ferme violement sous l'effet d'un courant d'air.

Dans l'exemple illustré, le module de régulation 110 est fixé à la menuiserie 4 au moyen d'organes de fixation tels que des vis. Les organes de fixation ne sont pas représentés. Bien entendu, si besoin une autre pièce, par exemple un joint d'étanchéité, peut être intercalée entre le module de régulation 110 et la menuiserie 4, ce qui ne change pas le caractère « direct » du montage du module de régulation 110 sur la menuiserie 4.

Le module de régulation 110 est conçu pour réguler le flux d'air F46 traversant le passage 46. Le flux d'air passant par le module de régulation 110 vers le passage 46 est représenté par une flèche F110. À cet effet, le module de régulation 110 comprend ici un clapet pivotant 112, qui limite la quantité d'air pénétrant dans le passage 46 lorsque la vitesse du flux d'air F110 est trop importante. Bien entendu, d'autres configurations du module de régulation 110 sont possibles.

Le clapet pivotant 112 en particulier est de construction légère pour pouvoir réagir rapidement aux variations de vitesse du flux d'air F110, par exemple en cas de bourrasque de vent à l'extérieur du logement. Pour ces raisons, le module de régulation 110 est fragile, et sa mise en place ou sa maintenance sont de préférence assurés par un professionnel.

Le module de filtration 130 est destiné à filtrer le flux d'air F46 et est configuré pour être fixé directement à la menuiserie 4 en regard de l'ouverture intérieure 48A. Le flux d'air F46 sortant du passage 46 par l'ouverture intérieure 48A est ainsi filtré avant de pénétrer dans le logement. Le module de filtration 130 comprend pour cela un filtre 132, qui est ici un filtre plissé, réalisé en un matériau poreux qui laisse passer l'air tout en retenant les poussières. En variante non limitative, le filtre 132 est un filtre en mousse.

Le module de filtration 130 comprend aussi un support 134 et un enjoliveur 136, qui sont bien visibles sur la figure 3. Le support 134 délimite un logement de réception V134, configuré pour recevoir le filtre 132. Le support 134 comprend aussi deux pattes de maintien 147, configurées pour maintenir le filtre 132 dans le logement V134 et en regard de l'ouverture intérieure 48A du passage 46. Ainsi, le flux d'air F46 ne peut pas contourner le filtre 132, mais traverse le filtre 132, qui retient les poussières transportées par le flux d'air F46.

Lorsque l'enjoliveur 136 est assemblé au support 134, l'enjoliveur 136 et le support 134 ménagent entre eux une ouverture 138, prévue pour laisser passer le flux d'air après avoir traversé le filtre 132. Le flux d'air passant par l'ouverture 138 est représenté par une flèche F138. Dans l'exemple illustré, la flèche F138 est orientée vers le haut, c'est à dire vers un plafond de la pièce dans laquelle le module de filtration 130 est installé. L'enjoliveur 136 a pour fonction de cacher le filtre 132 et d'orienter la diffusion du flux d'air F138 en direction du plafond. Ceci améliore le confort des personnes situées à l'intérieur du logement, notamment en évitant les flux d'air directs. L'enjoliveur 136 n'est pas indispensable au bon fonctionnement du module de filtration 130, c'est-à-dire que le flux d'air F46 passe au travers du filtre 132 même en l'absence de l'enjoliveur 136.

Le filtre 132 est introduit dans le logement V134 au travers d'une embouchure du logement V134, par déformation élastique du filtre 132. Une fois le filtre 132 introduit dans le logement V134, le retour élastique du filtre 132 suffit pour maintenir le filtre 132 dans le logement V134. De même, le filtre 132 est configuré pour rester dans le logement V134, ici grâce aux pattes de maintien 147, même en l'absence de l'enjoliveur 136. À cet effet, le filtre 132 présente une rigidité suffisante pour que, quelle que soit l'intensité du flux d'air F46, le flux d'air F46 ne puisse contourner le filtre 132 reçu dans le logement V134.

Dans l'exemple illustré, l'enjoliveur 136 est fixé au support 134 au moyen de pattes de fixation 140. Les pattes de fixation 140 coopèrent avec un logement complémentaire 142, ménagé sur le support 134, chaque patte 140 comprenant ici un ergot 144, configuré pour retenir l'enjoliveur 136 en configuration assemblée au support 134.

Le module de régulation 110, le support 134 et l'enjoliveur 136 sont réalisés en un matériau rigide et léger, par exemple en un matériau polymère synthétique tel que de l'ABS.

Les pattes de fixation 140 sont avantageusement déformables élastiquement, de manière qu'un utilisateur puisse, à la main et sans outil, assembler par encliquetage des ergots 144 dans les logements 142 l'enjoliveur 136 au support 134 et désassembler l'enjoliveur 136 du support 134 par déformation élastique des pattes de fixation 140 en appuyant avec les doigts. L'utilisateur peut ainsi, sans outil, extraire le filtre 132 de son logement de réception V134 pour le nettoyer ou bien le remplacer, ce qui est particulièrement pratique. Le nettoyage du module de filtration 130 est en outre réalisé tout en restant à l'intérieur du logement, sans risquer d'endommager le dispositif de régulation 110 par une mauvaise manipulation, ce qui est particulièrement pratique.

Le support 134 est fixé directement à la menuiserie 4 au moyen d'organes de fixation, par exemple des vis, qui sont reçus dans des trous de fixation 146 du support 134. Les organes de fixation ne sont pas représentés. Le support 134 ne peut être séparé de la menuiserie 4 à moins de défaire les organes de fixation. Les risques de chutes accidentelle du module de filtration 130 sont ainsi réduits, en particulier, comparativement à l'état de la technique dans lequel le boitier de filtration est monté par clipsage sur un socle fixé à l'ouvrant.

On comprend ainsi que le module de régulation 110 et le module de filtration 130 sont des modules distincts, qui sont fixés de part et d'autre de la menuiserie 4 en regard d'une ouverture respective 48B ou 48A du passage 46. Chacun des modules de filtration 130 ou de régulation 110 est fixé directement sur la menuiserie 4, les opérations de maintenance, telles que le nettoyage du filtre 132, nécessaires sur l'un des modules 130 ou 110 pouvant se faire sans intervenir sur l'autre module 110 ou 130, et sans risque que l'un des modules 110 ou 130 ne se décroche accidentellement.

Dans l'exemple illustré sur la figure 1, une seule menuiserie 4, comprenant une entrée d'air 100, et une seule bouche d'extraction 6 sont représentées. En variante non représentée, lorsque le logement comprend plusieurs pièces de vie, telles des chambres ou un salon, comprenant des ouvertures 12 obturées par des menuiseries 4, une ou plusieurs des menuiseries 4 peuvent être équipées d'une entrée d'air 100. De manière similaire, lorsque le logement comprend plusieurs pièces techniques, une ou plusieurs bouches d'extraction 6 peuvent être installées dans chacune de ces pièces techniques, chacune des bouches d'extraction 6 étant reliée à un dispositif d'extraction 8 par l'intermédiaire d'un conduit d'extraction 62.

Dans l'exemple illustré, deux pattes de maintien 147 sont ménagées, autour de l'embouchure du logement V134, à deux extrémités opposées du support 134.

En variante non illustré, d'autres pattes de maintien sont prévues, autour de l'embouchure du logement V134, le filtre 132 étant introduit dans le logement V134 par déformation élastique du filtre 132.

Les modes de réalisation et les variantes mentionnées ci-dessus peuvent être combinés entre eux pour générer de nouveaux modes de réalisation de l'invention comme définis par les revendications suivantes.

## Revendications

1. Entrée d'air (100), configurée pour être montée sur un passage (46) d'air traversant une menuiserie (4), le passage (46) présentant une ouverture intérieure (48A) et une ouverture extérieure (48B) opposée et étant configuré pour laisser passer un flux d'air (F46), l'entrée d'air (100) comprenant un module de filtration (130), destiné à filtrer le flux d'air (F46), dans laquelle :
- le module de filtration (130) est configuré pour être fixé directement à la menuiserie (4) en regard de l'ouverture intérieure (48A),
**caractérisée en ce que** le module de filtration (130) comprend, en outre :
- un support (134), qui délimite un logement (V134) de réception d'un filtre (132) et qui est destiné à être fixé directement à la menuiserie (4), le support (134) comprenant des pattes de maintien (147) du filtre dans le logement (V134) et en regard de l'ouverture intérieure (48A).

2. Entrée d'air (100) selon la revendication précédente, dans laquelle le module de filtration (130) comprend en outre :
- un enjoliveur (136), configuré pour être assemblé au support (134), le module de filtration (130) définissant une configuration assemblée, dans laquelle l'enjoliveur (136) est assemblé au support (134), et une configuration désassemblée, dans laquelle le filtre (132) peut être extrait de son logement (V134).

3. Entrée d'air (100) selon la revendication précédente, dans laquelle l'enjoliveur (136) est adapté pour être assemblé au et désassemblé du support (134) sans outil.

4. Entrée d'air (100) selon l'une quelconque des revendications précédentes, dans laquelle l'entrée d'air comprend, en outre, un module de régulation (110) du flux d'air (F46), qui est configuré pour être fixé directement à la menuiserie (4) en regard de l'ouverture extérieure (48B) et qui est conçu pour réguler le flux d'air (F46) traversant le passage (46).

5. Menuiserie (4), destinée à obturer au moins en partie une ouverture (12) ménagée dans un mur (14), la menuiserie (4) comprenant un côté intérieur (16A), un coté extérieur (16B) et un passage (46) traversant qui débouche sur le côté intérieur (16A) par une ouverture intérieure (48A), et qui débouche sur le côté extérieur (16B) par une ouverture extérieure (48B), dans laquelle la menuiserie (4) comprend aussi une entrée d'air (100) selon la revendication 4, le module de filtration (130) étant fixé directement à la menuiserie (4) en regard de l'ouverture intérieure (48A), tandis que le module de régulation (110) est fixé directement à la menuiserie (4) en regard de l'ouverture extérieure (48B).

6. Installation de ventilation (2), notamment de ventilation mécanique contrôlée simple flux, comprenant au moins une menuiserie (4) selon la revendication précédente, au moins une bouche d'extraction (6), et un dispositif mécanique d'extraction (8).

## Patentansprüche

1. Lufteinlass (100), der zur Anbringung an einem Luftdurchlass (46) ausgelegt ist,
der einen Gebäudeöffnungsrahmen (4) durchquert, wobei der Durchgang (46) eine innere Öffnung (48A) und eine gegenüberliegende äußere Öffnung (48B) aufweist und dazu ausgelegt ist, einen Luftstrom (F46) hindurchzulassen, wobei der Lufteinlass (100) ein Filtermodul (130) umfasst, das bestimmt ist, den Luftstrom (F46) zu filtern, wobei:
- das Filtermodul (130) zur direkten Befestigung am Gebäudeöffnungsrahmen (4) der inneren Öffnung (48A) zugewandt ausgelegt ist,
**dadurch gekennzeichnet, dass** das Filtermodul (130) ferner umfasst:
- einen Träger (134), der eine Aufnahme (V134) zum Empfangen eines Filters (132) begrenzt und bestimmt ist, direkt am Gebäudeöffnungsrahmen (4) befestigt zu sein, wobei der Träger (134) Laschen (147) zum Halten des Filters in der Aufnahme (V134) und der inneren Öffnung (48A) zugewandt umfasst.

2. Lufteinlass (100) nach vorhergehendem Anspruch, wobei das Filtermodul (130) ferner umfasst:
- eine Zierkappe (136), die zum Zusammenbauen mit dem Träger (134) ausgelegt ist, wobei das Filtermodul (130) eine zusammengebaute Konfiguration definiert, in der die Zierkappe (136) mit dem Träger (134) zusammengebaut ist, und eine auseinandergebaute Konfiguration, in der der Filter (132) aus seiner Aufnahme (V134) herausnehmbar ist.

3. Lufteinlass (100) nach vorhergehendem Anspruch, wobei die Zierkappe (136) zum Zusammenbauen mit und zum Auseinanderbauen von dem Träger (134) ohne Werkzeug geeignet ist.

4. Lufteinlass (100) nach einem der vorhergehenden Ansprüche, wobei der Lufteinlass ferner ein Modul (110) zur Regulierung des Luftstroms (F46) umfasst, das zur direkten Befestigung am Gebäudeöffnungsrahmen (4) der äußeren Öffnung (48B) zugewandt ausgelegt ist und das konzipiert ist, den Luftstrom (F46), der den Durchgang (46) durchquert, zu regulieren.

5. Gebäudeöffnungsrahmen (4), der dazu bestimmt ist, eine in einer Wand (14) ausgebildete Öffnung (12) zumindest teilweise zu verschließen, wobei der Gebäudeöffnungsrahmen (4) eine Innenseite (16A), eine Außenseite (16B) und einen durchgehenden Durchgang (46) umfasst, der auf der Innenseite (16A) durch eine innere Öffnung (48A) ausmündet und der auf der Außenseite (16B) durch eine äußere Öffnung (48B) ausmündet, wobei der Gebäudeöffnungsrahmen (4) auch einen Lufteinlass (100) nach Anspruch 4 umfasst, wobei das Filtermodul (130) direkt am Gebäudeöffnungsrahmen (4) der inneren Öffnung (48A) zugewandt befestigt ist, während das Regulierungsmodul (110) direkt am Gebäudeöffnungsrahmen (4) der äußeren Öffnung (48B) zugewandt befestigt ist.

6. Lüftungsanlage (2), insbesondere zu einer einflutigen kontrollierten mechanischen Lüftung, die mindestens einen Gebäudeöffnungsrahmen (4) nach vorhergehendem Anspruch, mindestens eine Abluftöffnung (6) und eine mechanische Abluftvorrichtung (8) umfasst.

## Claims

1. Air inlet (100), configured to be mounted on an air passage (46) passing through a joinery (4), the passage (46) having an internal opening (48A) and an opposite external opening (48B) and being configured to allow a flow of air (F46) to pass, the air inlet (100) comprising a filtration module (130), intended to filter the flow of air (F46), in which:
- a filter module (130) is configured to be fixed directly to the joinery (4) opposite the internal opening (48A),
**characterised in that** the filtration module (130) further comprises:
- a support (134), which delimits a housing (V134) for receiving a filter (132) and which is intended to be fixed directly to the joinery (4), the support (134) comprising retaining lugs (147) for holding the filter in the housing (V134) and opposite the internal opening (48A).

2. An air inlet (100) according to the preceding claim, wherein the filter module (130) further comprises:
- a cover (136), configured to be assembled to the support (134), the filter module (130) defining an assembled configuration, in which the cover (136) is assembled to the support (134), and a disassembled configuration, in which the filter (132) can be extracted from its housing (V134).

3. An air inlet (100) according to the preceding claim, wherein the cover (136) is adapted to be assembled to and disassembled from the support (134) without tools.

4. Air inlet (100) according to any one of the preceding claims, in which the air inlet further comprises a module (110) for regulating the air flow (F46), which is configured to be fixed directly to the joinery (4) opposite the external opening (48B) and which is designed to regulate the flow of air (F46) passing through the passage (46).

5. Joinery (4), intended to at least partially close off an opening (12) made in a wall (14), the joinery (4) comprising an inner side (16A), an outer side (16B) and a through passage side (16B) and a through passage (46) which opens onto the inner side (16A) via an inner opening (48A), and which opens onto the outer side (16B) via an outer opening (48B), in which the joinery (4) also comprises an air inlet (100) according to claim 4, the filter module (130) being fixed directly to the joinery (4) opposite the internal opening (48A), while the regulation module (110) is fixed directly to the joinery (4) opposite the external opening (48B).

6. Ventilation installation (2), in particular for single flow controlled mechanical ventilation, comprising at least one piece of joinery (4) according to the previous claim, at least one extraction vent (6), and a mechanical extraction device (8).
